# EUROPÄISCHE PATENTSCHRIFT

(11) **EP 2 420 631 B1**
(45) Veröffentlichungstag und Bekanntmachung des Hinweises auf die Patenterteilung: **26.12.2018**
(21) Anmeldenummer: 11178026.8
(22) Anmeldetag: 18.08.2011
(51) Int. Cl.: E04B 1/68

(54) **Schaumstoff-Dichtband und seine Verwendung in einer Bauwerksfuge**
Foam sealing strip and its use in a building joint
Bande étanche en mousse et son utilisation dans un joint de maçonnerie

(30) Priorität: 20.08.2010 DE 202010008322 U
(43) Veröffentlichungstag der Anmeldung: 22.02.2012
(73) Patentinhaber: tremco illbruck GmbH, 92439 Bodenwöhr (DE)
(72) Erfinder: Nauck, Helmar, 12557 Berlin (DE); Köppl, Alfred, 92431 Neunburg (DE); Komma, Markus, Dr., 93128 Regenstauf (DE)
(74) Vertreter: Bittner, Bernhard

(56) Entgegenhaltungen:
- EP-A1- 1 131 525
- EP-A2- 0 243 699
- WO-A1-2009/138311
- AT-B- 404 745
- DE-A1- 3 735 779
- DE-A1- 19 702 248

## Beschreibung

Die Erfindung betrifft ein Schaumstoff-Dichtband, das bezogen auf einen vollständig rückgestellten Zustand über seine Breite zwei durch einen Niederbereich verbundene Höhenbereiche aufweist, wobei das Schaumstoff-Dichtband zur verzögerten Rückstellung getränkt ist und in dem Niederbereich ein Einlegeteil angeordnet ist, wobei das Einlegeteil aufquellend ausgebildet ist. Ein solches Schaumstoff-Dichtband ist beispielsweise aus der WO 2009/138311 A1 bekannt. Die bekannten Schaumstoff-Dichtbänder werden in einem komprimierten Zustand in eine Fuge eingesetzt. Zufolge der Tränkung zur verzögerten Rückstellung stellen sich diese Schaumstoff-Dichtbänder dann über einen gewissen Zeitraum zurück, derart, dass sie ungeachtet ihrer im vollständig rückgestellten Zustand die genannte Profilierung aufweisenden Gestaltung vollflächig an der Gegenseite, also beispielsweise der Laibung der Fensteröffnung, anliegen. Die Dichtbänder sind bevorzugt aus einem integralen Schaumstoffstreifen hergestellt und weisen gegenüberliegend zu ihrer Anlagefläche an der Laibung weiter bevorzugt eine Selbstklebelage auf, die zunächst, im Lieferzustand, mit einer Abdecklage abgedeckt sein kann.
Die EP 243699 A2 beschreibt ein Brandschutzdichtungsband bestehend aus einem oder mehreren flexiblen, hochkomprimierbaren Dichtungsstreifen und mit einem oder mehreren Intumeszenz-Brandschutzträgern, wobei der oder die Brandschutzträger ganz oder weitgehend von den Dichtungsstreifen ummantelt sind.
Ausgehend von dem genannten Stand der Technik beschäftigt sich die Erfindung mit der technischen Problematik, das genannte Schaumstoff-Dichtband so auszugestalten und weiterzubilden, dass eine höhere Funktionalität gegeben ist.
Eine Lösung dieser aufgezeigten technischen Problematik ist nach dem Erfindungsgedanken bei einem Schaumstoff-Dichtband gemäß Anspruch 1 gegeben. Das Einlegeteil besteht bevorzugt zumindest teilweise aus einem anderen Werkstoff als Schaumstoff, insbesondere aus einem anderen als dem genannten offenzelligen, zur verzögerten Rückstellung getränkten Schaumstoff. Es kann aber auch aus einem solchen offenzelligen, zur verzögerten Rückstellung getränkten Schaumstoff bestehen, wobei dann, bevorzugt insbesondere in dem Imprägnat, funktionsverbessernde Zusätze enthalten sind.

Der Gegenstand der Erfindung betrifft somit das Schaumstoff-Dichtband gemäß Anspruch 1 als solches, das bezogen auf einen vollständig rückgestellten Zustand über seine Breite zwei durch einen Niederbereich verbundene Höhenbereiche aufweist, wobei das Schaumstoff-Dichtband zur verzögerten Rückstellung getränkt ist und in dem Niederbereich ein Einlegeteil angeordnet ist, sowie nach den weiteren Unteransprüchen.
Zur Lösung der auch insoweit zutreffenden, bereits angegebenen/ technischen Problematik ist hierbei vorgesehen, dass das Einlegeteil aus einem quellfähigen Material besteht. Es wird hierbei vollumfänglich Bezug auf die nachstehend beschriebenen Materialien genommen.

Erfindungsgemäß ist das Einlegeteil aufquellend ausgebildet. Hierdurch kann durch das Einlegeteil das Schaumstoff-Dichtband unabhängig von dem Schaumstoff an verschiedene Erfordernisse angepasst werden, beispielsweise in Hinblick auf Wasserdichtigkeit, Brandschutzverhalten, und zwar ohne Eingriff in das Schaumstoffmaterial, wie dies z.B. bei einer Imprägnierung des Schaumstoffmaterials mit einem partikelhaltigem Imprägnat der Fall wäre. Dennoch kann hierdurch das Eigenschaftsprofil des Dichtbandes insgesamt und z.B. bei einer Volumenänderung des Einlegeteils bei sich ändernder Umgebung wie Feuchtigkeitsbeaufschlagung oder im Brandfall auch die Eigenschaften wie z.B. auch die Luftdurchlässigkeit des Schaumstoffmaterials verändert werden.
Bei dem Schaumstoff handelt es sich beispielsweise um einen Polyurethanschaumstoff. Die Offenzelligkeit kann durch eine Luftdurchlässigkeit charakterisiert werden. Die Luftdurchlässigkeit kann beispielsweise im Bereich von 20 bis 1000 1/m²sec liegen, gemessen nach DIN EN 9237 an einer 10 mm dicken Probe bei 0,5 mbar Unterdruck, Probenfläche 100 cm², beispielsweise im Bereich von 20 bis 500 1/m²sec oder 20 bis 250 1/m²sec, für bestimmte Anwendungen vorzugsweise 20 bis 150 1/m²sec oder 50-200 1/m²sec bei gewünschter niedriger Luftdurchlässigkeit. Die Messung kann mit einem Frank-Gerät, beispielsweise dem Frank-Gerät Typ 21443, durchgeführt werden. Der Schaumstoff kann ein Raumgewicht von beispielsweise 25 bis 100 kg/m³ aufweisen.

Gemäß der Erfindung besteht das Einlegeteil aus einem Quellwerkstoff. Hierbei handelt es sich hier um einen im Hinblick auf Feuchtigkeit aufquellenden Werkstoff und auch um einen im Hinblick auf Wärme aufquellenden Werkstoff, wie er insbesondere als Intumeszenzmaterial bekannt ist, erfindungsgemäß jedoch um eine Kombination beider Werkstoffe. Durch einen aufquellenden Werkstoff kann beispielsweise die Abdichtung im Bauwerk verbessert werden. Der Wasserdurchtritt kann verzögert werden und/oder die Luftdurchlässigkeit des Schaumstoff-Dichtbandes durch das Aufquellen, womit dann - im eingebauten Zustand - eine höhere Komprimierung in der Fuge einhergeht, reduziert werden. Es kann insbesondere auch eine Art dynamische Abdichtung sich einstellen, so dass je nach Feuchtigkeitsgehalt der Umgebung eine höhere oder eine geringere Abdichtungskraft auf die Laibung bzw. das eingesetzte Teil wie etwa den Fensterrahmen einwirkt. Das feuchtigkeitsquellende Material ist somit vorzugsweise reversibel quellfähig, gibt also bei trockener Luft wieder zuvor unter Quellung aufgenommenes Wasser ab, z.B. bei 25°C und 5 % relativer Luftfeuchtigkeit.
Die Intumeszenzmasse kann eine Abdichtung gegen Luftdurchtritt und eine Feuerwiderstandsdauer im Brandfall erbringen.
Besonders bevorzugt ist das quellfähige (feuchtigkeitsquellfähige) Mineral ein Tonmineral, insbesondere Bentonit. Ein solches ist einfach in das Einlegeteil einbringbar und besonders umweltfreundlich und auch im Brandfalle unschädlich, da im Gegensatz zu organischen Materialien keine Brandgase freigesetzt werden. Das feuchtigkeitsquellfähige Material kann auch ein organisches Material, insbesondere polymeres Material sein. Beispielsweise können als feuchtigkeitsquellfähiges Material Superabsorber (Superabsorbent Polymers, SAP) eingesetzt werden, welche ein Vielfaches ihres Eigengewichts - bis zum 1000-fachen - an Wasser aufnehmen können. Superabsorber enthalten oder bestehen zumeist aus Copolymeren mit ionischen Monomeren, bspw. Copolymeren von Acrylsäure und ionischen Acrylaten wie Natrium- oder Ammoniumacrylat. Hierbei können Vernetzungsmittel (bspw. sogenannte Kernvernetzer (Core-Cross-Linker, CXL) eingesetzt werden, welche die Polymerketten vernetzen und wasserunlöslich machen können. Alternativ oder zusätzlich können anionische Gelbidner wie z.B. Polyacrylatverbindungen eingesetzt werden. Alternativ oder zusätzlich können auch nichtionische Gelbildner wie z.B. quellfähige Cellulosederivate eingesetzt werden, wie z.B. Celluloseether, Celluloseester (Celluloseacetobutyrat) oder dergleichen oder auch Quellstärke (insbesondere thermisch behandelte, weitgehend aufgeschlossene Stärke), Polyvinylalkohole oder dergleichen. Solche quellfähigen Materialien sind an sich bekannt. Die genannten quellfähigen (insbesondere feuchtigkeitsquellfähigen) Materialien können ach in Kombination eingesetzt werden.
Als Intumeszenzmaterial kommt beispielsweise Blähgraphit oder ein Material auf Basis von Polyacetaten und/oder Polyphosphaten wie bspw. Harnstoffderivat-Ammoniumpolyphosphat-Polyacetat in Frage (vgl. etwa auch DE 37 35 779 A1). Das Intumeszenzmaterial kann als solches/ beispielsweise als Streifen, das Einlegeteil bilden/ oder aufgenommen oder einimprägniert in das Trägermaterial sein.
Das Bentonit oder allgemeiner das Tonmineral bzw. das feuchtigkeitsquellfähige Material kann als Stoff als solcher vorgesehen sein. Das Bentonit oder allgemeiner das Tonmineral bzw. das feuchtigkeitsquellfähige Material kann auch in einem Trägermaterial wie etwa einem Vlies oder Gewebe aufgenommen sein. Das Tonmineral wie z.B. Bentonit oder das feuchtigkeitsquellende Material allgemein liegt in der Regel im Ausgangszustand pulvrig oder teilchenförmig vor. Als solches kann es in das Vlies oder ein sonstiges Trägermaterial wie ein Gewebe eingerüttelt sein.
Das durch Feuchtigkeit aufquellende Material, insbesondere Bentonit, und das durch Wärme aufquellende Material sind kombiniert in dem Einlegeteil vorgesehen. Das Einlegeteil kann auch ein Material umfassen, welches eine geringere Wärmeleitfähigkeit aufweist als das Schaumstoffmaterial, das Einlegeteil insgesamt kann eine geringere Wärmeleitfähigkeit aufweisen als das Schaumstoffmaterial, z.B. bei 20°C und 20% re. Luftfeuchtigkeit. Hierzu kann das Einlegeteils beispielsweise Perlit (ein alteriertes vulkanisches Glas, Gestein) enthalten. Das Perlit kann bis zu 2-3 Gew.-% Wasser enthalten, vorzugsweise ≤ 0,5-1 Gew.-% oder ≤ 0,1-0,25 Gew.-%. Das Perlit hat üblicherweise eine Dichte von 900 bis 1000 kg/m³ (Schüttdichte des Rohperlit). Durch Glühen auf ca. 800 °C bis 1000 °C bläht sich Perlit auf das fünfzehn- bis zwanzigfache seines Ursprungsvolumens auf. Das geglühte Perlit, welches vorzugsweise in dem Einlegeteil enthalten ist, kann dann eine Schüttdichte von 30 bis 200 kg/m³ oder vorzugsweise 50 bis 100 kg/m³ und eine Wärmeleitfähigkeit von λ = 0,020 bis 0,14 W/mK oder vorzugsweise λ = 0,040 bis 0,070 W/mK aufweisen.
Das quellfähige Material (feuchtigkeits- und/oder wärmequellfähige Material) kann in ein weiteres Trägermaterial, wie auch hier insbesondere ein Vlies oder Gewebe, imprägniert sein, wobei dann dieses imprägnierte Trägermaterial das Einlegeteil bildet. Dies kann unabhängig hiervon oder in Kombination hiermit auch für das wärmedämmende Material gelten.
Gegebenenfalls kann das Material durch ein Haftmittel in dem Trägermaterial wie dem Vlies oder Gewebe fixiert sein.

Das Quellmaterial und/oder das wärmedämmende Material können 5-95 Gew.-% oder 10-90 Gew.-% oder 30-95 Gew.-% oder 50-95 Gew.-% oder bis zu 98 Gew.-% des Einlegeteils ausmachen oder das Einlegeteil kann zu 100 Gew.-% aus dem jeweiligen Material bestehen, welches bspw. in verpresster oder mit geringer Menge Haftmittel verbundener Form vorliegen kann.

Das Quellmaterial und/oder das wärmedämmende Material können vorzugsweise in Teilchen mit einer Teilchengröße im Bereich von 5-1000 µm vorliegen, ohne hierauf beschränkt zu sein, beispielsweise im Bereich von 10-750 µm oder 20-500 µm.

Die Volumenausdehnung des feuchtigkeitsquellenden Materials beim Quellen kann bei Wasserüberschuss (maximale Wasseraufnahme) bei 20°C von ≥ 10-20% oder ≥ 30-50% oder ≥ 70-85 % oder zum bis Faktor 5-10 oder auch bis Faktor 25-50 oder bis Faktor 100-250 (bspw. im Fall von Superabsorbern). Die Volumenausdehnung kann also im Bereich von 10 % bis Faktor 250 oder 10% bis Faktor 100 oder 10% bis Faktor 25 oder Faktor 50 betragen (jeweils Volumen.-%).

Das Einlegeteil kann aber auch unabhängig von einer möglichen Eigenschaft als Quellmaterial in Form eines zwar flexiblen aber härteren Materials als der Schaumstoff vorliegen. Beispielsweise in Form einer Schnur oder eines Streifens. Im Falle des Bentonit ist dieser zur Ausbildung einer solchen Gestaltung bevorzugt angezeigt. Hiermit kann eine Vermindung des Querschnitts beispielsweise zur Reduzierung der Luftdurchlässigkeit oder allgemein zur Erhöhung der Dichtigkeit erreicht werden. Das Einlegeteil kann frei einliegend in dem Schaumstoff-Dichtband vorgesehen sein. Insbesondere kann das Einlegeteil, wenn es als gesondertes Teil, also als Formteil ausgebildet ist, selbstklebend ausgerüstet sein und vermittels der Selbstklebung mit dem Schaumstoff des Schaumstoff-Dichtbandes verklebt sein. Das Einlegeteil erstreckt sich bevorzugt gleichförmig über die gesamte Länge des Dichtbandes.

Das Einlegeteil kann zumindest teilweise oder vollständig aus mineralischen Fasern, einschließlich Glasfasern und/oder Mineralfasern, einschließlich Steinwollfasern, bestehen. Die Fasern können hierbei unter Ausbildung eines Faserverbundes vernetzt sein, bspw. in Art eines Vlieses oder Gewebes, welches ein zusammenhängendes Band ausbilden können. Das Einlegeteil kann somit insgesamt als Fugenschnur ausgebildet sein. Die mineralischen Fasern können eine Hülle aus einem anderen Material aufweisen, z.B. aus Glasfasern. Die Hülle, insbesondere bei Glasfasern, kann durch Umflechtung der Seele des Einlegeteils ausgebildet sein. Die Seele kann Mineralfasern enthalten oder aus Mineralfasern bestehen. Gegebenenfalls können Hülle und/oder Seele auch weitere Fasermaterialien, z.B. organische polymere Fasern enthalten.

Das Einlegeteil, insbesondere in Ausbildung als Fugenschnur, kann eine Rohdichte von ≥ 200 kg/m3, vorzugsweise ≥ 250 kg/m3 aufweisen, bspw. bis 500 kg/m3 oder bis 1000 kg/m3 oder bis 1.500 kg/m3. Hierdurch können gute Brand- oder Feuchtigkeitsdämmeigenschaften erzielt werden. Es hat sich herausgestellt, dass das Dichtband mit einem derartigen Einlegeteil im Niederbereich gut handhabbar ist.

Das erfindungsgemäße Schaumstoff-Dichtband kann zwei oder mehr Einlegeteile aufweist, welche jeweils in einem Niederbereich zusammen oder in verschiedenen, durch einen Höhenbereich getrennten Niederbereichen, angeordnet sein können.

Das Einlegeteil, insbesondere in Ausbildung mit Vlies oder einem Faserverbund, kann flexibel sein und damit ein zusammenrollen des Dichtbandes ermöglichen.

Das erfindungsgemäße Schaumstoff-Dichtband kann mehrere Niederbereiche aufweist, wobei in zwei oder mehr Niederbereichen ein Einlegeteil (welche gleich oder verschieden ausgebildet sein können) vorgesehen ist.
Das erfindungsgemäße Dichtband kann mehrere Einlegeteile aufweist , welche sich in mindestens einem oder mehreren Merkmal ausgewählt aus der Gruppe Durchmesser, spezifisches Gewicht, chemische Zusammensetzung, Quellfähigkeit, Intumeszenzeigenschaften, Wärmeleitfähigkeit, Wasserdichtigkeit unterscheiden.

Die den jeweiligen Niederbereich begrenzenden Höhenbereiche können jeweils die gleiche Höhe oder unterschiedliche Höhen aufweisen, vorzugsweise erstrecken sich bei vollständig rückgestelltem Dichtband beide Höhenbereiche über zumindest die halbe Höhe des Einlegeteils, besonders bevorzugt über die gesamte Höhe des Einlegeteils.

Ferner betrifft die Erfindung die Verwendung des erfindungsgemäßen Schaumstoff-Dichtbands in einer Bauwerks-Dichtungsfuge gemäß Anspruch 13.

Nachstehend ist die Erfindung des Weiteren anhand beigefügter Zeichnung erläutert, die jedoch lediglich ein Ausführungsbeispiel darstellt. Hierbei zeigt:
- Fig. 1: einen Längsabschnitt des Schaumstoff-Dichtbandes mit Einlegeteil im vollständig expandierten Zustand;
- Fig. 2: eine schematische Ansicht des Einbauzustandes des Schaumstoff-Dichtbandes gemäß Fig. 1;
- Fig. 3: eine schematische perspektivische Ansicht des Schaumstoff-Dichtbandes gemäß Fig. 1, aufgerollt.
Dargestellt und beschrieben ist ein Schaumstoff-Dichtband 1 mit einem Einlegeteil 2. Das Schaumstoff-Dichtband 1 besteht aus einem offenzelligen Weichschaumstoff wie beispielsweise Polyurethan Weichschaumstoff. Der Schaumstoff ist zu verzögerten Rückstellung getränkt. Als Imprägnate können hierbei verschiedenartige Substanzen zur Anwendung kommen. Beispielsweise ein flammhemmend eingestelltes Kunstharzpolymerimprägnat, Darüber hinaus kann auch ein Imprägnat auf Paraffinbasis, vgl. etwa EP 1131525 A1, zur Anwendung kommen.
Das Schaumstoff-Dichtband weist weiter zwei sich im Profil ausbildende Höhenbereiche 3,4 auf, die durch einen Niederbereich 5 voneinander gesondert sind. Der untere Bereich des Querschnittsprofils ist dagegen rechteckig gestaltet, mit einer im Querschnitt gerade verlaufenden Anlagefläche 6. Hier ist weiter eine Selbstklebeschicht 7 aufgebracht, die im Lieferzustand, vgl. Fig. 3, durch eine Abdecklage 9 abgedeckt sein kann.

In der durch den Niederbereich 5 gebildeten, sich in Längsrichtung des Schaumstoff-Dichtbandes 1 erstreckenden Talausbildung ist ein Einlegeteil 2 aufgenommen. Beim Ausführungsbeispiel handelt es sich um ein Einlegeteil aus Bentonitmaterial. Bentonit ist tonartig knetbar und kann insofern auch in Rollenform - zusammen mit dem Schaumstoff-Dichtband 1 - aufgewickelt werden, wie in Bezug auf Fig. 3 beschrieben.

Das Bentonit, gegebenenfalls auch ein anderes Tonmineral, kann zunächst in pulvriger Form vorliegen und zur besseren Handhabbarkeit sodann in ein Vlies eingerüttelt sein oder in angeteigter Form als Streifen oder Schnur vorliegen.

Im Einbauzustand gemäß Fig. 2 ist zu ersehen, dass das Einlegeteil 2 durch den teilweise expandierten Schaumstoff gegen die Laibung 8 gedrückt ist. Wie für solche Schaumstoff-Dichtbänder typisch, ist das Schaumstoff-Dichtband 1 um ein gewisses Maß expandiert. Da der vollständig expandierte Zustand aber weiterhin das Ausmaß der Fuge über weitem übertreffen würde, ist immer noch eine zur dichtenden Anlage gegebene Vorspannung vorhanden. An seiner der Laibung 8 gegenüberliegenden Seite ist das Schaumstoff-Dichtband 1 vermittels der Selbstkleberschicht 7 mit dem abzudichtenden Gegenstand 9 klebeverbunden. Bei dem Gegenstand 9 kann es sich beispielsweise um einen Fensterrahmen handeln.

Das Einlageteil 2 ist durch die flankierenden Höhenbereiche 3,4 im Einbauzustand seitlich geschützt. Beispielsweise ist es nicht unmittelbar einem Schlagregen ausgesetzt.

Die Einbausituation nach Figur 2 kann allgemein im Rahmen der Erfindung auch für andere quellfähige, bspw. organisch-polymere quellfähige Materialien, und/oder wärmedämmende Materialien wie bspw. Perlit gelten. Das nur schematisch dargestellte Einlegeteil kann jeweils auch schnur- oder bandförmig ausgebildet sein, bspw. eine Brandschutzschnur aus einem mineralischen Material wie Steinwolle oder mit Intumeszenzmaterial behandelten Fasern oder als Fasern hergestelltem Material sein.
Fig. 3 zeigt schematisch eine zur Rolle aufgewickelte Vorratsform eines solchen Schaumstoff-Dichtbandes mit Einlegeteil 2.

### BEZUGSZEICHENLISTE

- 1: Schaumstoff-Dichtband
- 2: Einlegeteil
- 3: Höhenbereich
- 4: Höhenbereich
- 5: -Niederbereich
- 6: Anlagefläche
- 7: Selbstklebeschicht
- 8: Laibung
- 9: Abdecklage

## Patentansprüche

1. Schaumstoff-Dichtband, das bezogen auf einen vollständig rückgestellten Zustand über seine Breite zwei durch einen Niederbereich (5) verbundene Höhenbereiche (3, 4) aufweist, wobei das Schaumstoff-Dichtband (1) zur verzögerten Rückstellung getränkt ist und in dem Niederbereich (5) ein Einlegeteil (2) angeordnet ist, wobei das Einlegeteil (2) aufquellend ausgebildet ist,
**dadurch gekennzeichnet, dass**
das Einlegeteil (2) mit dem Schaumstoff-Dichtband verklebt ist und das Einlegeteil zumindest teilweise aus einem feuchtigkeitsquellenden Material und zumindest teilweise aus einem intumeszierenden Material besteht.

2. Schaumstoff-Dichtband nach Anspruch 1, **dadurch gekennzeichnet, dass**
das Einlegeteil (2) zumindest teilweise aus einem quellfähigem Mineral und/oder einem quellfähigen Polymer besteht.

3. Schaumstoff-Dichtband nach Anspruch 2,
**dadurch gekennzeichnet, dass**
das quellfähige Material ein Tonmineral, einschließlich Betonit, ist.

4. Schaumstoff-Dichtband nach einem oder mehreren der vorhergehenden Ansprüche,
**dadurch gekennzeichnet, dass**
das Einlegeteil (2) zumindest teilweise aus mineralischen Fasern, einschließlich Glasfasern, besteht oder ein Faserband mit Mineralfasern sind.

5. Schaumstoff-Dichtband nach Anspruch 4,
**dadurch gekennzeichnet, dass**
die Mineralfasern unter Ausbildung des Bandes miteinander verbunden sind.

6. Schaumstoff-Dichtband nach einem oder mehreren der vorhergehenden Ansprüche,
**dadurch gekennzeichnet, dass**
das Einlegeteil (2) eine Rohdichte von größer/gleich 200 kg/m³ aufweist.

7. Schaumstoff-Dichtband nach einem oder mehreren der vorhergehenden Ansprüche,
**dadurch gekennzeichnet, dass**
das Einlegeteil (2) ein imprägniertes Trägermaterial aufweist.

8. Schaumstoff-Dichtband nach Anspruch 7, **dadurch gekennzeichnet, dass**
das Trägermaterial ein Vlies oder Gewebe ist.

9. Schaumstoff-Dichtband nach einem oder mehreren der vorhergehenden Ansprüche,
**dadurch gekennzeichnet, dass**
das Dichtband zwei oder mehr Einlegeteile aufweist, welche in dem Niederbereich angeordnet sind.

10. Schaumstoff-Dichtband nach einem oder mehreren der vorhergehenden Ansprüche,
**dadurch gekennzeichnet, dass**
das Dichtband mehrere Niederbereiche aufweist, und dass in zwei oder mehr Niederbereichen ein Einlegeteil angeordnet ist.

11. Schaumstoff-Dichtband nach einem oder mehreren der vorhergehenden Ansprüche,
**dadurch gekennzeichnet, dass** das Dichtband mehrere Einlegeteile aufweist, welche sich in mindestens einem oder mehreren Merkmal ausgewählt aus der Gruppe Durchmesser, spezifisches Gewicht, chemische Zusammensetzung, Quellfähigkeit, Intumeszenzeigenschaften, Wärmeleitfähigkeit, Wasserdichtigkeit unterscheiden.

12. Schaumstoff-Dichtband nach einem oder mehreren der vorhergehenden Ansprüche,
**dadurch gekennzeichnet, dass**
der Schaumstoff des Dichtbandes eine Luftdurchlässigkeit im Bereich von 20-1000 l/m²sec aufweist.

13. Verwendung eines Schaumstoff-Dichtbandes (1), welches nach einem der Ansprüche 1 bis 12 ausgestaltet ist, in einer Bauwerks-Dichtungsfuge, wobei das in dem Niederbereich (5) angeordnete Einlegeteil (2) sich in Kontakt zur Laibung (8) befindet.

## Claims

1. Foam material sealing strip which has, relative to a completely recovered state, two high regions (3, 4) connected by a low region (5) over its width, wherein the foam material sealing strip (1) is impregnated for delayed recovery and an insert part (2) is arranged in the low region (5), wherein the insert part (2) swell is designed to swell,
**characterised in that**
the insert part (2) is bonded to the foam material sealing strip and the insert part is made at least partially from a moisture-swelling material and at least partially from an intumescent material.

2. Foam material sealing strip according to claim 1,
**characterised in that**
the insert part (2) is made at least partially from an expandable mineral and/or an expandable polymer.

3. Foam material sealing strip according to claim 2,
**characterised in that**
the expandable material is a clay mineral, including bentonite.

4. Foam material sealing strip according to one or more of the preceding claims,
**characterised in that**
the insert part (2) is made at least partially from mineral fibres, including glass fibres, or is a fibre strip with mineral fibres.

5. Foam material sealing strip according to claim 4,
**characterised in that**
the mineral fibres are connected to one another to form the strip.

6. Foam material sealing strip according to one or more of the preceding claims,
**characterised in that**
the insert part (2) has a bulk density of greater than/equal to 200 kg/m³.

7. Foam material sealing strip according to one or more of the preceding claims,
**characterised in that**
the insert part (2) has an impregnated substrate material.

8. Foam material sealing strip according to claim 7,
**characterised in that**
the substrate material is a nonwoven or woven fabric.

9. Foam material sealing strip according to one or more of the preceding claims,
**characterised in that**
the sealing strip has two or more insert parts which are arranged in the low region.

10. Foam material sealing strip according to one or more of the preceding claims,
**characterised in that**
the sealing strip has a plurality of low regions, and that an insert part is arranged in two or more low regions.

11. Foam material sealing strip according to one or more of the preceding claims,
**characterised in that**
the sealing strip has a plurality of insert parts which differ in at least one or more features selected from the group including, diameter, specific weight, chemical composition, swellability, intumescent characteristics, thermal conductivity, and impermeability to water.

12. Foam material sealing strip according to one or more of the preceding claims,
**characterised in that**
the foam material of the sealing strip has an air permeability in the range from 20-1000 l/m²sec.

13. Use of a foam material sealing strip (1), which is configured according to one of claims 1 to 12, in a building sealing joint, wherein the insert part (2) arranged in the low region (5) is in contact with the jamb (8).

## Revendications

1. Bande d'étanchéité en mousse qui présente sur sa largeur deux zones hautes (3, 4) liées par une zone basse (5) par rapport à un état où elle a entièrement repris sa forme, la bande d'étanchéité en mousse (1) étant imbibée pour une reprise de forme retardée et un insert (2) étant disposé dans la zone basse (5), l'insert (2) étant conçu pour gonfler,
**caractérisée en ce que**
l'insert (2) est collé à la bande d'étanchéité en mousse et l'insert se compose au moins partiellement d'un matériau gonflant à l'humidité et au moins partiellement d'un matériau intumescent.

2. Bande d'étanchéité en mousse selon la revendication 1,
**caractérisée en ce que**
l'insert (2) se compose au moins partiellement d'un minéral gonflable et/ou d'un polymère gonflable.

3. Bande d'étanchéité en mousse selon la revendication 2,
**caractérisée en ce que**
le matériau gonflable est un minéral argileux, y compris la bentonite.

4. Bande d'étanchéité en mousse selon l'une ou plusieurs des revendications précédentes,
**caractérisée en ce que**
l'insert (2) se compose au moins partiellement de fibres minérales, y compris de fibres de verre, ou est une bande de fibres dotée de fibres minérales.

5. Bande d'étanchéité en mousse selon la revendication 4,
**caractérisée en ce que**
les fibres minérales sont reliées entre elles en formant la bande.

6. Bande d'étanchéité en mousse selon l'une ou plusieurs des revendications précédentes,
**caractérisée en ce que**
l'insert (2) présente une densité brute supérieure/égale à 200 kg/m³.

7. Bande d'étanchéité en mousse selon l'une ou plusieurs des revendications précédentes,
**caractérisée en ce que**
l'insert (2) présente un matériau support imprégné.

8. Bande d'étanchéité en mousse selon la revendication 7,
**caractérisée en ce que**
le matériau support est un voile ou un tissu.

9. Bande d'étanchéité en mousse selon l'une ou plusieurs des revendications précédentes,
**caractérisée en ce que**
la bande d'étanchéité comprend deux inserts ou plus, qui sont disposés dans la zone basse.

10. Bande d'étanchéité en mousse selon l'une ou plusieurs des revendications précédentes,
**caractérisée en ce que**
la bande d'étanchéité présente plusieurs zones basses et **en ce qu'**un insert est disposé dans deux zones basses ou plus.

11. Bande d'étanchéité en mousse selon l'une ou plusieurs des revendications précédentes,
**caractérisée en ce que**
la bande d'étanchéité présente plusieurs inserts qui se distinguent au moins au niveau d'une caractéristique ou de plusieurs caractéristiques choisies dans le groupe diamètre, poids spécifique, composition chimique, gonflabilité, propriétés d'intumescence, thermoconductivité, étanchéité à l'eau.

12. Bande d'étanchéité en mousse selon l'une ou plusieurs des revendications précédentes,
**caractérisée en ce que**
la mousse de la bande d'étanchéité présente une perméabilité à l'air dans la plage de 20 à 1000 l/m²sec.

13. Utilisation d'une bande d'étanchéité en mousse (1) qui est configurée selon l'une des revendications 1 à 12, dans un joint d'étanchéité d'ouvrage, l'insert (2) disposé dans la zone basse (5) se trouvant en contact avec l'intrados (8).
